# EUROPÄISCHE PATENTSCHRIFT

(11) **EP 1 261 403 B1**
(45) Veröffentlichungstag und Bekanntmachung des Hinweises auf die Patenterteilung: **28.12.2005**
(21) Anmeldenummer: 01925376.4
(22) Anmeldetag: 06.03.2001
(51) Int. Cl.: A63G 7/00

(54) **BELUSTIGUNGSVORRICHTUNG**
AMUSEMENT DEVICE
ATTRACTION

(30) Priorität: 08.03.2000 DE 20003950 U
(43) Veröffentlichungstag der Anmeldung: 04.12.2002
(73) Patentinhaber: Spieldiener, Patrick, 9494 Schaan (LI); Spieldiener, Reinhold, 9494 Schaan (LI); Spieldiener, Robert, 9490 Vaduz (LI)
(72) Erfinder: Spieldiener, Patrick, 9494 Schaan (LI); Spieldiener, Reinhold, 9494 Schaan (LI); Spieldiener, Robert, 9490 Vaduz (LI)
(74) Vertreter: Ernicke, Hans-Dieter
(86) Internationale Anmeldenummer: PCT/EP2001/002502
(87) Internationale Veröffentlichungsnummer: WO 2001/066210

(56) Entgegenhaltungen:
- WO-A-98/45007
- DE-A- 4 425 107
- DE-C- 177 794
- DE-U- 20 004 662
- FR-A- 366 258
- US-A- 4 909 458

## Beschreibung

Die Erfindung betrifft eine Belustigungsvorrichtung mit den Merkmalen im Oberbegriff des Hauptanspruches.

Eine solche Belustigungsvorrichtung mit ein oder mehreren Fahrzeugen für Passagiere, einer Führung mit einer Beschleunigungs- und einer anschließenden Freifahrstrecke sowie mit einem Katapultantrieb ist aus der DE-A 27 03 833 bekannt. Der Katapultantrieb besteht aus einem endlos geführten Seil- oder Kettenzug mit einem angeschlossenen Beschleunigungsschlitten zur Mitnahme des Fahrgastträgers und wird mit einem Fallgewicht als Schubantrieb betrieben. Alternativ zu dem Fallgewicht kann ein stationärer linearer Schubantrieb im Bereich der Startstrecke eingesetzt werden, der als Linearmotor oder als untersetzter hydraulischer Hubzylinder ausgebildet sein kann.

Eine andere Belustigungsvorrichtung mit einem Katapultantrieb ist in der FR-A-366 258 offenbart. Hierbei wird ein Fahrzeug mit hoher Geschwindigkeit entlang einer räumlich gekrümmten Bahn bewegt und soll am Ende in einem freien Flug wieder in die Ausgangsposition zurückkehren. Der Katapultantrieb besteht aus mehreren Federn, die in Rohren verlegt und mit einem Mitnehmer verbunden sind.

Einen ähnlichen Katapultantrieb mit Antriebsfedern zeigt die DE-C 177 794. Der Katapultantrieb wirkt auf ein schienengeführtes Fahrzeug ein und bewegt dieses entlang einer schrägen Rampe nach oben. Auf dem gleichen Weg kehrt das Fahrzeug wieder in die Ausgangsstellung zurück. Die Federn werden mittels eines Kettenantriebs gespannt. Außerdem ist noch eine Bremseinrichtung vorhanden, die am Anfang der Beschleunigungsstrecke den Federn entgegenarbeitet und die auf die Fahrgäste einwirkende Beschleunigung mindert.

Die WO 98/45007 befasst sich ebenfalls mit einer Belustigungsvorrichtung, bei der Fahrgastträger auf einer Schienenbahn vor und zurück bewegt werden. Als Antrieb kann außer einem konventionellen Kettenantrieb auch ein Katapultantrieb eingesetzt werden, der nicht näher beschrieben und auch nicht dargestellt ist.

Aus der DE-A 44 25 107 ist ein Katapult nach Art eines Schleudersitzes bekannt, bei dem der Sitz über einen Schwenkhebel verschwenkt wird. Der Antrieb ist hierbei nicht näher beschrieben.

Eine andere Belustigungsvorrichtung in der Art einer Achterbahn ist aus der DE-A-28 32 991 und der DE-U-298 22 644 bekannt. Die Fahrzeuge werden mit einer Antriebseinrichtung, die als umlaufender Kettentrieb ausgebildet ist, sofort nach Verlassen der Einstiegstelle über eine Steigstrecke zur höchsten Erhebung der Achterbahn geschleppt und dort freigegeben. Der Kettentrieb ist relativ langsam und zieht das Fahrzeug gemächlich nach oben.

Bei Kettenzügen wird die Schleppkraft formschlüssig über ein in die Kette eingreifendes Kettenrad übertragen. Der dabei entstehende Polygon-Effekt führt zu großen Beanspruchungen und zu Lärm. Außerdem ist eine Schmierung der Kette erforderlich, was Abtropfprobleme und Schwierigkeiten mit der Entsorgung mit sich bringt. Durch das hohe Gewicht der Kette ist der Einsatzbereich auf kurze Distanzen und auf geringe Geschwindigkeiten im Bereich von maximal ca. 5 m/sek eingeschränkt. Die umlaufenden Kettenantriebe haben Mitnehmer, die an den Fahrzeugen der Belustigungsvorrichtung eingreifen.

Die gattungsfremde US-A-4,909,458 zeigt eine mobile Startrampe mit einem hydromotorischen Katapultantrieb zum Abschuss unbemannter Flugkörper. Der Flugkörper verlässt beim Abschuss die auf einem Transportfahrzeug montierte Abschussrampe.

Es ist Aufgabe der vorliegenden Erfindung, die bekannte Belustigungsvorrichtung zu verbessern.

Die Erfindung löst diese Aufgabe mit den Merkmalen im Hauptanspruch.

Bei der Belustigungsvorrichtung ist die Antriebseinrichtung als Katapultantrieb ausgebildet, der ein oder mehrere Fahrzeuge mit hoher Beschleunigung und Geschwindigkeit aus dem Stand oder aus langsamer Fahrt antreibt und in eine Freifahrstrecke abschießt. Diese hohe Anfangsbeschleunigung- und -geschwindigkeit bietet für Achterbahnen, aber auch für andere Fahrgeschäfte einen neuen Reiz und Erlebniswert.

Hierbei können extrem hohe Antriebskräfte bzw. Antriebsmomente übertragen und hohe Beschleunigungen erzielt werden, so dass die Fahrzeuge innerhalb weniger Sekunden Geschwindigkeiten von über 50 m/sek und Beschleunigungen von über 2 g erreichen können. Die bewegten Massen von Fahrzeug und Passagieren können dabei zwischen einigen hundert Kilogramm und mehreren Tonnen variieren.

Der Katapultantrieb eignet sich für alle Arten von Belustigungsvorrichtungen. Besondere Vorteile ergeben sich für Achterbahnen, Rollercoaster und dergleichen andere Fahrgeschäfte.

Es werden Hydromotoren als drehende Antriebsmotoren eingesetzt. Sie haben den Vorteil, dass sie die kurzzeitig erforderliche enorme Beschleunigungsenergie von mehreren Megawatt zur Verfügung stellen können. Die Beschleunigungsenergie kann ferner zwischen den in regelmäßigen Abständen stattfindenden Starts über Speichereinheiten gepuffert werden. Damit lässt sich im Gegensatz zu Direktantrieben die Anschlussleistung drastisch reduzieren. Außerdem hat der Hydroantrieb den Vorteil einer besonders kleinen Bauform und Massenträgheit. Er ist außerdem einem pneumatischen Antrieb bzgl. Wirkungsgrad, Energieverlust und Lärmemission weit überlegen.

Die Erfindung ist in den Zeichnungen beispielsweise und schematisch dargestellt. Im einzelnen zeigen:
- Figur 1:: eine Belustigungsvorrichtung nach Art einer Berg- und Talbahn mit einer Antriebseinrichtung für die Fahrzeuge,
- Figur 2:: eine Draufsicht auf einen Teil der Belustigungsvorrichtung mit der Beschleunigungs- und Antriebsstrecke mit der Antriebseinrichtung,
- Figur 3:: eine teilweise vereinfachte und schematisierte Seitenansicht der Beschleunigungsstrecke mit der Antriebseinrichtung,
- Figur 4:: eine schematische und abgebrochene Darstellung einer Antriebseinrichtung mit umlaufendem Zugmittel und einer Hydroversorgung,
- Figur 5:: eine Variante der Antriebseinrichtung von Figur 4 mit einem wickelbaren Zugmittel und einer Hydroversorgung und
- Figur 6:: eine Draufsicht auf den Wickelantrieb von Figur 5.

In Figur 1 ist eine Belustigungsvorrichtung (1) dargestellt, die als Fahrgeschäft ausgebildet ist, z.B. als Berg- und Talbahn. Sie besteht aus einer schienenartigen Führung (3) für ein oder mehrere Fahrzeuge (2), die mittels einer Antriebseinrichtung (13) in Fahrt gebracht werden. Die Antriebseinrichtung (13) treibt die Fahrzeuge (2) entlang einer Beschleunigungsstrecke (11) an, beschleunigt sie dabei auf die gewünschte Anfahrgeschwindigkeit und gibt sie am Ende der Beschleunigungsstrecke (11) frei. Figur 2 und 3 zeigen die Beschleunigungsstrecke (11) und die dortige Antriebseinrichtung (13) in einer vereinfachten und abgebrochenen Darstellung.

Die von der Antriebseinrichtung (13) gelösten Fahrzeuge (2) bewegen sich dann aufgrund ihrer kinetischen Energie auf einer beliebigen Freifahrtstrecke (12). Die Fahrstrecke kann endlich oder endlos sein. Sie kann Erhebungen, Täler, Kurven, Neigungen, Loopings, Sturzstrecken oder sonst eine beliebige Streckenführung haben. In der gezeigten Ausführungsform werden die Fahrzeuge (2) von der Antriebseinrichtung (13) zunächst nach einer Anlaufstrecke in einer steilen Steigstrecke auf eine turmartige Erhebung (6) katapultiert, von deren Zenit sie dann in einer Gefällestrecke (7) mit anschließenden Fahrstrecken (8) in einer Berg- und Talfahrt zu ihrem Ausgangspunkt wieder zurückkehren. Alternativ können die Fahrzeuge (2) auch in einen Looping oder einen anderen Bahnabschnitt katapultiert werden.

Die Antriebseinrichtung (13) ist in der bevorzugten Ausführungsform nur einmal vorhanden. Sie kann bei größeren Anlagen aber auch mehrfach angeordnet sein und für eine Zwischenbeschleunigung der Wagen sorgen. Die Belustigungsvorrichtung (1) hat ferner noch ein oder mehrere Bremsstrecken (9). Sie besitzt zudem einen Einstiegsbereich (10), dem ggf. auch eine Ruhe- oder Wartestrecke vorgeschaltet ist. Die Belustigungsvorrichtung (1) kann auch mehrere Erhebungen aufweisen. Sie kann hinsichtlich ihrer Streckenführung beliebig ausgestaltet sein. Der Übersicht halber ist in Figur 4 und 5 von der Belustigungsvorrichtung (1) nur die Beschleunigungsstrecke (11) mit der Antriebseinrichtung abgebrochen und verkürzt dargestellt.

In der gezeigten Ausführungsform bewegen sich die Fahrzeuge (2) auf einer Führung (3) entlang der Fahrstrecke, die z.B. als geschlossene Bahn gestaltet ist. Die Fahrstrecke ist als Schienenkonstruktion ausgebildet und weist z.B. im Querschnitt ein geeignetes Profil mit einer geeigneten Zahl von Fahrschienen und ggf. auch Stützschienen auf. Die Fahrzeuge (2) rollen mit einem geeigneten Fahrwerk (4) auf der Führung (3). Ansonsten kann die Führung (3) auf beliebig andere Weise, z.B. auch als Hängebahnführung für über Kopf aufgehängte Fahrzeuge (2) ausgebildet sein.

Die Antriebseinrichtung (13) ist in der bevorzugten und dargestellten Ausführungsform als hochdynamischer Katapult- oder Schleuderantrieb (22) ausgebildet, der die Wagen in wenigen Sekunden auf eine Abschussgeschwindigkeit von ca. 150 km/h oder mehr beschleunigt. Bei der gezeigten Ausführungsform befindet sich die Beschleunigungs- oder Antriebsstrecke (11) mit Abstand vor der ersten Erhebung (6) und liegt in einem im wesentlichen horizontalen oder vorzugsweise nur relativ schwach geneigten Anfahrbereich.

Die Antriebseinrichtung (13) ist in der gezeigten Ausführungsform reversierbar ausgebildet und arbeitet intermittierend. Sie treibt die Fahrzeuge (2) schiebend oder ziehend in Fahrtrichtung (5) einseitig und lösbar an und schießt sie ab. Nach dem Ablösen der Fahrzeuge (2) kehrt sie wieder in ihre Ausgangsstellung an der Einstiegstelle (10) zurück.

Die Antriebseinrichtung (13) besitzt ein Zugmittel (20) mit einer Mitnahmeeinrichtung (14) für die Fahrzeuge (2). Der Katapultantrieb (22) treibt das Zugmittel (20) mit ein oder mehreren Motoren (24) an. Über einen Seilspanner (23) werden das Zugmittel (20) und gegebenenfalls ein Spannseil (19) vorgespannt und ihre Trume permanent unter Zugspannung gehalten.

Figur 4 und Figur 5,6 zeigen zwei unterschiedliche Ausführungsformen des Katapultantriebs (22). Er ist in Figur 4 als Umlaufantrieb und in Figur 5 und 6 als Wickelantrieb ausgebildet.

In der Variante von Figur 4 ist das Zugmittel (20) in einer geschlossenen Schleife entlang der Beschleunigungsstrecke (11) geführt und mit seinen beiden Enden an der Mitnahmeeinrichtung (14) befestigt. Hierbei wird das Zugmittel (20) in einer einfachen Schleife über zwei endseitige Antriebs- und Umlenkrollen (25,26) geführt. Alternativ können auch mehrere Antriebs- und Umlenkrollen (25,26) vorhanden sein. Der Katapultantrieb (22) ist z.B. als Reibantrieb ausgebildet.

Das breitflächige Zugmittel (20) ist in der Ausführungsform von Figur 4 als eine biegeelastische Mehrfachseilanordnung (21) ausgebildet, die von mehreren vorzugsweise einlagig parallel nebeneinander liegenden dünnen Seilsträngen oder Litzen gebildet wird. Die Seilstränge können untereinander zu einem einteiligen Zugmittel (20) verbunden sein. Alternativ können die Seilstränge auch lose nebeneinander liegen. Die Seilstränge können aus Stahl oder aus einem hochbelastbaren Kunststoff bestehen und brauchen nicht geschmiert zu werden. Sie können auch eine geeignete Ummantelung aufweisen. Das Verhältnis der Seil- oder Litzendicke zur Breite des Zugmittels (20) kann zur Erzielung der gewünschten Breitflächigkeit vorzugsweise zwischen ca. 1:10 bis 1:30 oder darüber liegen. Die Seilstränge können über entsprechend geformte Führungsmittel mit Nuten oder dergleichen laufen.

In einer nicht dargestellten alternativen Ausführungsform kann das Zugmittel (20) auch aus mehreren parallel laufenden Gurten oder dergleichen anderen Strängen bestehen. In einer weiteren Abwandlung kann das Zugmittel (20) als Riemen ausgebildet sein, der eine hohe Zugfestigkeit in Verbindung mit einer großen Biegewechselfestigkeit und eine reibungsgünstige Oberfläche aufweist. In einer Variante kann der Riemen (21) auch eine quer und/oder längs profilierte Oberfläche aufweisen, z.B. in Form eines Zahnriemens. Ferner ist es möglich, mehrere Riemen nebeneinander anzuordnen.

Wie Figur 3 andeutet, ist die Antriebseinrichtung (13) in die Fahrschiene (3) integriert und befindet sich innerhalb der Schienenkonstruktion. Deren Innenbereich und die Antriebseinrichtung (13) sind von außen her zugänglich. Der Motor (24) des Katapultantrieb (22) befindet sich in Fahrtrichtung (5) am vorderen Ende der Beschleunigungsstrecke (11) und der Seilspanner (23) am rückwärtigen Ende. Diese Anordnung kann alternativ auch umgekehrt oder in sonstiger Weise anders ausgebildet sein. Das Zugmittel (20) verläuft entlang und vorzugsweise weitgehend innerhalb der Fahrschiene (3).

Die Mitnahmeeinrichtung (14) kann konstruktiv unterschiedlich ausgebildet sein. Sie ist aufgrund der Labilität des Zugmittels (20) mit einer eigenen Führung (16) ausgerüstet, die sich innerhalb der Fahrschiene (3) befindet. Sie besteht z.B. aus einer zentral angeordneten Schiene mit zwei C-Profilen, die mit ihren Öffnungen einander zugekehrt und mit seitlichem Abstand von der Mitte angeordnet sind. Die Führung (16) erstreckt sich im wesentlichen über die Länge der Beschleunigungsstrecke (11). Die Mitnahmeeinrichtung (14) umfasst einen in der Führung (16) fahrbaren Schleppwagen (15), an dem die Enden des Zugmittels (20) befestigt sind. Der Schleppwagen (15) besitzt ein geeignetes Mitnahmemittel (17), das am Fahrzeug (2) formschlüssig oder reibschlüssig und lösbar oder fest eingreift und das die vom Katapultantrieb (22) erzeugten Antriebskräfte auf das Fahrzeug (2) überträgt, wobei es das Fahrzeug (2) zieht oder schiebt.

In der bevorzugten Ausführungsform besteht das Mitnahmemittel (17) aus einer beweglichen Klinke, die über ein Drehlager auf- und abgeschwenkt werden kann. In der angehobenen und in Figur 4 dargestellten Andockstellung greift die Klinke (17) formschlüssig am Fahrzeug (2) an. In der abgesenkten Ruhestellung kann die Klinke (17) vom Fahrzeug (2) überfahren werden. Das Heben und Senken der Klinke (17) kann in beliebig geeigneter Weise geschehen. Am Fahrzeug (2) kann eine geeignete Kulisse vorhanden sein, die bei Rückwärtsfahrt des Fahrzeugs (2) die Klinke (17) untergreift und sie in die Andockstellung anhebt. Am Ende der Beschleunigungsstrecke (11) fällt die Klinke (17) nach Abschuss des Fahrzeuges (2) durch Schwerkraft automatisch wieder zurück in die Ruhestellung.

Die Mitnahmeeinrichtung (14) kann außerdem eine eigene Bremseinrichtung (18) haben, die sie am Ende der Beschleunigungsstrecke (11) aktiv abbremst. Diese Bremseinrichtung (18) kann in beliebig geeigneter Weise ausgebildet sein. Alternativ oder zusätzlich kann auch über den Katapultantrieb (22) gebremst werden.

Am Ende der Beschleunigungsstrecke (11) löst sich das beschleunigte Fahrzeug (2) von der abgebremsten Mitnahmeeinrichtung (14), die dann stehen bleibt und anschließend langsam wieder in die Startposition am Beginn der Beschleunigungsstrecke (11) zurückfährt. Die Klinke (17) ist dabei in die Ruhestellung abgesenkt. Nach Durchlaufen der Fahrstrecke kehrt das Fahrzeug (2) wieder zurück in die Startposition, wobei es den bereit stehenden Schleppwagen (15) überfährt. Durch eine nicht dargestellte Rückfahreinrichtung, z.B. eine Anordnung von mehreren Reibrädern, wird dann das Fahrzeug (2) in die definitive Startposition zurück bewegt, wobei es mit seiner Kulisse die Klinke (17) untergreift und in die Andockstellung anhebt. In dieser Position besteht dann eine formschlüssige und in Fahrtrichtung (15) belastbare Verbindung zwischen der Mitnahmeeinrichtung (14) und dem Fahrzeug (2). Die Reibräder können dann wieder deaktiviert und aus dem Fahrbereich des Fahrzeugs (2) gebracht werden. Auf der Belustigungsvorrichtung (1) können auch mehrere Fahrzeuge (2) gleichzeitig in unterschiedlichen Bahnabschnitten unterwegs sein.

Der Seilspanner (23) ist in Figur 4 schematisch dargestellt. Er besteht in der bevorzugten Ausführungsform aus ein oder mehreren geeigneten Spannantrieben (30), welche die Umlenkrolle (26) bewegen. Der Spannantrieb (30) übt über die Umlenkrolle (26) eine Zug- und Spannkraft auf die Bandschlaufe aus und strafft beide Trume des zugmittels (20). Die Umlenkrolle (26) bewegt sich dabei zum Spannen entgegen der Fahrtrichtung (5).

Der Katapultantrieb (22) ist in einem kleinbauenden Gehäuse im Inneren der Fahrschiene (3) untergebracht. Er besitzt mindestens eine Antriebsrolle (25) und mindestens einen Motor (24). Im dargestellten Ausführungsbeispiel eines hochdynamischen Hydroantriebes ist eine Antriebsrolle (25) vorhanden, an der beidseits über eine geeignete Getriebeanordnung (nicht dargestellt) ein oder mehrere Hydromotoren (24) angesteckt sind und gemeinsam die Antriebsrolle (25) antreiben. Die Hydromotoren (24) werden von einer Hydroversorgung (31) beaufschlagt.

Der vorbeschriebene Katapult- oder Hydroantrieb (22) und die Hydroversorgung (31) lassen sich auch für andere Arten von Schlepp- oder Fahrantrieben und auch für andere Schleppmittel mit Erfolg einsetzen. Die Hydroversorgung (31) bietet in Verbindung mit einer Mehrfachanordnung von Hydromotoren (24) eine besonders dynamische und große Leistungsentfaltung.

Die Hydroversorgung (31) besitzt mindestens einen Hydrospeicher (32), der in der gezeigten Ausführungsform als Kolbenspeicher ausgebildet ist. Alternativ kann er auch in beliebig anderer Weise, z.B. als Blasenspeicher oder Federspeicher gestaltet sein. Der Trennkolben (36) bewegt sich im Speicher- oder Zylinderraum axial hin und her und trennt das Hydrofluid (33), bei dem es sich vorzugsweise um ein Hydrauliköl handelt, und ein kompressibles Speicherfluid (34), z.B. ein Gas, vorzugsweise Stickstoff, voneinander. Die Gaskammer im Hydrospeicher (32) ist mit einem externen Gasdruckspeicher (35) verbunden, der z.B. als Behälterbatterie ausgebildet ist.

Die Hydroversorgung (31) besitzt ferner noch mindestens einen Vorratsbehälter (38), z.B. einen Tank, für das Hydrofluid (33). Ein oder mehrere Pumpen (39), z.B. Ladepumpen, befördern das Hydrofluid (33) aus dem Vorratsbehälter (38) zurück in den Hydrospeicher (32). Die Hydroversorgung (31) umfasst ferner noch ein Netzwerk von Leitungen (42) und Ventilen (41), über die das Hydrofluid (33) zu dem oder den Hydromotor(en) (24) geführt wird.

Für den Einsatz der Hydroversorgung (31) wird der Hydrospeicher (32) über ein oder mehrere Pumpen (39) mit dem Hydrofluid (33) gefüllt, wobei über den Trennkolben (36) das Speicherfluid (34) stark komprimiert und vorgespannt wird. Die Verbindungleitungen zu dem oder den Hydromotor(en) (24) sind zu diesem Zeitpunkt durch die Ventile (41) gesperrt. Zur Betätigung des Katapultantriebs (22) werden die Leitungen (42) zu dem oder den Hydromotor(en) (24) geöffnet. Das vorgespannte Speicherfluid (34) entspannt sich und treibt über den Trennkolben (36) das Hydrofluid (33) aus dem Hydrospeicher (32) zu dem oder den Hydromotor(en) (24), welche als drehende Antriebe mit Schaufelrädern oder dergleichen anderen Leitorganen die Strömungsenergie in eine Drehbewegung der Antriebsrollen (25) umsetzen und das Zugmittel (20) in Fahrtrichtung (5) mit hoher Kraft und Beschleunigung antreiben. Nach Durchlaufen der Hydromotoren (24) fließt das Hydrofluid (33) zurück in den Vorratsbehälter (38).

Sobald der Gasdruck des Speicherfluids (34) auf einen vorbestimmten Wert abgefallen oder das Fahrzeug (2) eine gewünschte Fahrgeschwindigkeit erreicht hat, die durch geeignete Messeinrichtung (nicht dargestellt) z.B. an der Fahrschiene (3) oder an dem oder den Hydromotor (en) (24) gemessen und signalisiert wird, wird der Katapultantrieb (22) auf Leerlauf geschaltet. Das Fahrzeug (2) befindet sich in diesem Stadium am Ende der Beschleunigungsstrecke (11). Die Mitnahmeeinrichtung (14) wird dann durch die Bremseinrichtung (18) zusammen mit dem verbundenen Zugmittel (20) und dem oder den Hydromotor(en) (24) abgebremst. Das Fahrzeug (2) löst sich dabei von der Mitnahmeeinrichtung (14) und fährt aufgrund seiner erhaltenen kinetischen.Energie auf der Freifahrstrecke (12) weiter.

Der Katapultantrieb (22) schaltet dann wieder um, wobei gegenläufig angetriebenen Hydromotoren (24) das Zugmittel (20) mit dem Schleppwagen (15) zurück in die Ausgangsposition an der Einstiegsstelle (10) bewegen. Figur 5 zeigt einen hierfür eingesetzten Reversierkreislauf (40) mit einem Rückschlagventil (37) in der Leitung zwischen Hydromotor (en) (24) und Tank (38). Am Ende der Rückwärtsfahrt des Katapultantriebs (22) ist der Hydrospeicher (32) wieder gespannt und steht für die nächste Fahrt bereit.

Fig. 5 und 6 zeigen eine Variante des Katapultantriebs (22), der hier als Wickelantrieb oder Seilwindenantrieb ausgebildet ist. Das Zugmittel (20) ist wiederum als Mehrfachseilanordnung (21) ausgebildet und besteht z.B. aus zwei Zugseilen (43,44), die in Fahrtrichtung (5) an der Vorderseite des Klinkenwagens (15) befestigt sind. Die beiden Zugseile (43,44) sind auf einer Wickeltrommel oder Seiltrommel (27) angeschlagen und aufgewickelt. Die Seiltrommel (27) hat eine im wesentlichen horizontale Drehachse und wird von dem oder den Hydromotor(en) (24) reversierend angetrieben. Hierbei sind jeweils an den Endbereichen der Seiltrommel (27) zwei getrennte und voneinander distanzierte Wickelbereiche (28,29) für die entsprechend gespreizten Zugseile (43,44) vorhanden. Die Wickelbereiche (28,29) haben eine geeignete Nuten- oder Seilführung (46,47), z.B. auf dem Trommelmantel, für eine exakte Platzierung der Zugseile (43,44). In der gezeigten Ausführungsform sind schraubenförmige Nutenführungen (46,47) vorhanden, von denen die eine (46) in der in Figur 6 gezeigten Antriebsrichtung linksgängig und die andere (47) rechtsgängig ist. Hierdurch werden die gespreizten Zugseile (43,44) bei der Trommeldrehung in Antriebsrichtung jeweils von den Außenseiten zur Mitte hin aufgewickelt.

Der Katapultantrieb (22) hat bei dieser Ausführungsform ferner noch ein Spannseil (19), welches an der Rückseite des Klinkenwagens (15) angeschlagen ist. Das Spannseil (19) ist über die vorerwähnte distanzierte Umlenkrolle (26) und zurück unter dem Klinkenwagen (15) hindurch zur Seiltrommel (27) geführt und mit dem anderen Ende ebenfalls auf der Seiltrommel (27) angeschlagen und aufgewickelt. Die Wickelrichtung des Spannseils (19) ist umgedreht zur Wickelrichtung der Zugseile (43,44).

Das Spannseil (19) hat einen eigenen Wickelbereich (45) mit einer Nutenführung (48) auf der Seiltrommel (27), der zwischen den Wickelbereichen (28,29) der Zugseile (43,44) liegt. Hierbei hat die Nutenführung (48) des Spannseils (19) die gleiche linksgängige Schraubenform, Größe und Steigung wie die Nutenführung (46) des einen Zugseils (43), wobei die beiden Nutenführungen (46,48) ineinander übergehen. Hierdurch ergibt sich ein gemeinsamer Wickelbereich (28,45) für beide Seile (19,43).

Die Wickelrichtung des Spannseils (19) ist gegenläufig zu der Wickelrichtung der Zugseile (43,44). Wenn bei der Antriebsdrehung der Seiltrommel (27) in Fahrtrichtung (5) die Zugseile (43,44) auf der Trommeloberseite ankommend aufgewickelt werden, wird dementsprechend das Spannseil (19) an der Trommelunterseite abgehend abgewickelt. Durch die Gegenläufigkeit der Wickelrichtung nimmt der Spannseilwickel in gleichem Maße ab, wie der Zugseilwickel sich verbreitert und macht dem Zugseilwickel Platz. Im Reversierbetrieb ist die Bewegung umgekehrt.

Bei dieser Ausführungsform des Katalpultantriebs (22) befinden sich der oder die Hydromotor(en) (24) und die Seiltrommel (27) ebenfalls an dem in Fahrtrichtung (5) vorderen Ende der Beschleunigungsstrecke (11). Die Umlenkrolle (26) ist auf der anderen Seite am rückwärtigen Ende der Beschleunigungsstrecke (11) angeordnet. In der Startposition des Fahrzeugs (2) und des Klinkenwagens (15) sind die Zugseile (43,44) vollständig oder zumindest fast vollständig abgewickelt. Das Spannseil (19) ist hingegen vollständig oder fast vollständig aufgewickelt. Der Katapultantrieb (22) dreht dann über den oder die Hydromotor(en) (24) die Seiltrommel (27) mit hoher Geschwindigkeit. Hierdurch werden die Zugseile (43,44) aufgewickelt und ziehen den Klinkenwagen (15) in Fahrtrichtung. Gleichzeitig wird das Spannseil (19) abgewickelt und über die Umlenkrolle (26) der Wagenbewegung nachgeführt.

Am Ende der Antriebs- oder Beschleunigungsstrecke (11) wird in der vorgeschriebenen Weise der Katapultantrieb (22) abgebremst und der oder die Hydromotor(en) (24) in Leerlauf geschaltet. Im anschließenden Reversierbetrieb drehen der oder die Hydromotor(en) (24) die Seiltrommel (27) in Gegenrichtung, wobei das Spannseil (19) wieder aufgewickelt wird und hierdurch den Klinkenwagen (15) in die Startposition zurückzieht. Zugleich werden vom Klinkenwagen (15) die von der Seiltrommel (27) abgewickelten Zugseile (43,44) nachgezogen. Der auf die Umlenkrolle (26) wirkende Seilspanner (23) hält dabei die Zug- und Spannseile (43,44,19) stets unter einer vorgegebenen Zugspannung.

Abwandlungen der gezeigten Ausführungsform sind in verschiedener Weise möglich. Zum einen kann das Zugmittel (20) in beliebig anderer geeigneter Weise ausgebildet sein. Ferner kann der Katapultantrieb (22) eine beliebige andere Zahl und Anordnung von Antriebs- und Umlenkrollen (25,26) und Motoren (24) aufweisen. Beim Umlaufantrieb von Figur 4 ist statt eines Reibantriebes mit kraftschlüssiger Kraftübertragung auch ein Zahnriementrieb oder dergleichen mit formschlüssiger Kraftübertragung möglich. Die Antriebseinrichtung (13) kann auch als kontinuierlicher Antrieb mit kurzer Beschleunigungsphase und anschließender weitgehend konstanter Geschwindigkeitsphase ausgebildet sein. In der Ausbildung als Hydroantrieb können die Hydromotoren (24) auch mit einer anderen Art von Hydroversorgung (31) gekoppelt sein.

Im gezeigten Ausführungsbeispiel eines Umlaufantriebs gemäß Figur 4 wird das Zugmittel (20) in einer Schleife geführt und angetrieben. Der Katapultantrieb (22) und die Zugmittelbewegung sind hierbei reversibel, wobei abwechselnd eine Vorwärts- und eine Rückwärtsbewegung ausgeführt werden. Der Umlaufantrieb kann in einer nicht dargestellten Variante das Zugmittel (20) aber auch kontinuierlich und mit einer gleichbleibenden Bewegungsrichtung antreiben.

Bei dem Wickelantrieb von Fig. 5 und 6 können alternativ mehrere Seiltrommeln (27) vorhanden sein, wobei auch für jedes Zug- und Spannseil (43,44,19) eine eigene Wickeltrommel (27) vorgesehen ist. Zudem kann die Zahl der Zug- und Spannseile (43,44,19) beliebig variieren und kleiner oder größer als im gezeigten Ausführungsbeispiel sein. Variabel ist auch die konstruktive Gestaltung und Anordnung der Seilführung (46,47,48), die z.B. aus vorgeschalteten und längs der Trommel bei deren Drehung mitfahrenden Führungselementen bestehen kann. Anstelle einer Wickel- oder Seiltrommel (27) mit horizontaler Drehachse können auch andere Wickelantriebe und Wickelelemente eingesetzt werden.

Variabel ist ferner auch die Verbindung zwischen dem Zugmittel (20) und dem Katapultantrieb (22). Mit der gezeigten Ausführungsform ist die Mitnahmeeinrichtung (14) lösbar und wirkt einseitig auf das Fahrzeug (2) ein. In einer nicht dargestellten Variante ist es möglich, die Mitnahmeeinrichtung (14) fest mit dem Fahrzeug (2) zu verbinden und das Fahrzeug (2) im Reversierbetrieb zusammen mit der Mitnahmeeinrichtung (14) wieder in die Ausgangsposition zurückzubewegen. Eine solche Bauform eignet sich z.B. für Fallgerüste, bei denen das Fahrzeug (2) an einem vertikalen oder schrägen Gerüst mit der Antriebseinrichtung (13) nach oben bewegt und dann nach Abschalten des Katapultantriebes (13) fallengelassen und durch Eigengewicht abwärts bewegt wird. Alternativ kann hierbei der Katapultantrieb (22) auch im Reversierbetrieb bei der Abwärtsfahrt auf das Fahrzeug (2) einwirken. In einer weiteren Variante ist es möglich, auf die zusätzliche Mitnahmeeinrichtung (14) zu verzichten und das Zugmittel (20) am Fahrzeug (2) zu befestigen. Es wird dann direkt vom Katapultantrieb (22) im Reversier- oder Umlaufbetrieb angetrieben.

Darüber hinaus kann die Belustigungsvorrichtung (1) in beliebig anderer geeigneter Weise ausgebildet sein und andere Arten von Fahrzeugen und Führungen beziehungsweise Strecken für die Fahrzeuge aufweisen.

### BEZUGSZEICHENLISTE

- 1: Belustigungsvorrichtung, Fahrgeschäft
- 2: Fahrzeug
- 3: Führung, Fahrschiene
- 4: Fahrwerk
- 5: Fahrtrichtung
- 6: Erhebung, Turm
- 7: Gefällestrecke
- 8: Fahrstrecke
- 9: Bremsstrecke
- 10: Einstiegsbereich
- 11: Beschleunigungsstrecke, Schleppstrecke
- 12: Freifahrstrecke
- 13: Antriebseinrichtung
- 14: Mitnahmeeinrichtung
- 15: Schleppwagen
- 16: Führung, Schiene
- 17: Mitnahmemittel, Klinke
- 18: Bremseinrichtung
- 19: Spannseil
- 20: Zugmittel
- 21: Mehrfachseilanordnung
- 22: Katapultantrieb
- 23: Seilspanner
- 24: Motor, Hydromotor
- 25: Rolle, Antriebsrolle
- 26: Rolle, Umlenkrolle
- 27: Wickeltrommel, Seiltrommel
- 28: Wickelbereich Zugseil
- 29: Wickelbereich Zugseil
- 30: Spannantrieb
- 31: Hydroversorgung
- 32: Hydrospeicher
- 33: Hydrofluid, Öl
- 34: Speicherfluid, Gas
- 35: Gasdruckspeicher
- 36: Trennkolben
- 37: Rückschlagventil
- 38: Vorratsbehälter, Tank
- 39: Pumpe, Ladepumpe
- 40: Reversierkreislauf
- 41: Ventil
- 42: Leitung
- 43: Zugseil
- 44: Zugseil
- 45: Wickelbereich Spannseil
- 46: Nutenführung Zugseil
- 47: Nutenführung Zugseil
- 48: Nutenführung Spannseil

## Patentansprüche

1. Belustigungsvorrichtung mit ein oder mehreren Fahrzeugen (2) für Passagiere, einer Führung (3) mit einer Beschleunigungs- und einer anschließenden Freifahrstrecke (11,12) sowie einer Antriebseinrichtung (13) für die Fahrzeuge (2), wobei die Antriebseinrichtung (13) als Katapultantrieb (22) mit einem motorisch angetriebenen Zugmittel (20) und einer Mitnahmeeinrichtung (14) für das Fahrzeug (2) ausgebildet ist, **dadurch**
**gekennzeichnet, dass** der Katapultantrieb (22) ein oder mehrere als drehender Antrieb ausgebildete Hydromotoren (24) aufweist.

2. Belustigungsvorrichtung nach Anspruch 1, **dadurch gekennzeichnet, dass** der
Katapultantrieb (22) als Hochleistungsantrieb für hohe Beschleunigungen und Fahrgeschwindigkeiten der Fahrzeuge (2) ausgebildet ist.

3. Belustigungsvorrichtung nach Anspruch 1 oder 2,
**dadurch gekennzeichnet, dass** die
Mitnahmeeinrichtung (14) geführt (16) wird und zur lösbaren oder festen Verbindung mit dem Fahrzeug (2) vorgesehen ist.

4. Belustigungsvorrichtung nach Anspruch 1, 2 oder 3, **dadurch gekennzeichnet, dass** der Katapultantrieb (22) als Umlaufantrieb oder als Wickelantrieb für das Zugmittel (20) ausgebildet ist.

5. Belustigungsvorrichtung nach einem der vorhergehenden Ansprüche, **dadurch**
**gekennzeichnet, dass** das Zugmittel (20) als biegsame und auf Zug belastbare Mehrfachseilanordnung (21) mit mehreren Seilsträngen oder als riemenartiges Schleppband ausgebildet ist.

6. Belustigungsvorrichtung nach einem der vorhergehenden Ansprüche, **dadurch**
**gekennzeichnet, dass** der Katapultantrieb (22) reversierbar ausgebildet ist.

7. Belustigungsvorrichtung nach einem der vorhergehenden Ansprüche, **dadurch**
**gekennzeichnet, dass** der Katapultantrieb (22) mindestens ein Zugseil (43,44) und ein Spannseil (19) aufweist, die an der Mitnahmeeinrichtung (14) an gegenüberliegenden Stellen befestigt sind.

8. Belustigungsvorrichtung nach einem der vorhergehenden Ansprüche, **dadurch**
**gekennzeichnet, dass** der Katapultantrieb (22) für zwei Zugseile (43,44) und das Spannseil (19) eine gemeinsame angetriebene (24) Seiltrommel (27) mit getrennten Wickelbereichen (28,29,45) aufweist, wobei das die Zugseile (43,44) und das Spannseil (19) entgegengesetzte Wickelrichtungen haben und Spannseil (19) über eine distanzierte Umlenkrolle (26) geführt ist.

9. Belustigungsvorrichtung nach einem der vorhergehenden Ansprüche, **dadurch**
**gekennzeichnet, dass** die Wickelbereiche (28,29) der Zugseile (43,44) Nutenführungen (46,47) mit einer gegenläufigen Schraubenform aufweisen.

10. Belustigungsvorrichtung nach einem der vorhergehenden Ansprüche, **dadurch**
**gekennzeichnet, dass** der Wickelbereich (45) des Spannseils (19) eine Nutenführung (48) aufweist, die in Form und Steigung einer benachbarten Nutenführung (46) eines Zugseils (43) entspricht und in diese übergeht.

11. Belustigungsvorrichtung nach einem der vorhergehenden Ansprüche, **dadurch**
**gekennzeichnet, dass** für die Mitnahmeeinrichtung (14) eine Bremseinrichtung (18) vorgesehen ist.

12. Belustigungsvorrichtung nach einem der vorhergehenden Ansprüche, **dadurch**
**gekennzeichnet, dass** die Mitnahmeeinrichtung (14) einen Schleppwagen (15) mit einer beweglichen Klinke (17) aufweist, die von einer rückwärtigen Kulisse am Fahrzeug (2) in eine angehobene Andockstellung bringbar ist und nach Ablösen des Fahrzeugs (2) durch Schwerkraft in eine abgesenkte Ruhestellung fällt.

13. Belustigungsvorrichtung nach einem der vorhergehenden Ansprüche, **dadurch**
**gekennzeichnet, dass** der Katapultantrieb (22) einen Seilspanner (23) mit einem Spannantrieb (30) aufweist.

14. Belustigungsvorrichtung nach einem der vorhergehenden Ansprüche, **dadurch**
**gekennzeichnet, dass** der Katapultantrieb (22) eine Hydroversorgung (31) mit einem spannbaren Hydrospeicher (32), einer Leitungs- und Ventilanordnung (41,42), einem Vorratsbehälter (38) und ein oder mehreren Pumpen (39) aufweist.

15. Belustigungsvorrichtung nach einem der vorhergehenden Ansprüche, **dadurch**
**gekennzeichnet, dass** der Hydrospeicher (32) als Kolbenspeicher ausgebildet ist, der gasseitig mit einem externen Gasdruckspeicher (35) verbunden ist.

16. Belustigungsvorrichtung nach einem der vorhergehenden Ansprüche, **dadurch**
**gekennzeichnet, dass** der Hydrospeicher (32) als Blasenspeicher oder als Federspeicher ausgebildet ist.

## Claims

1. Amusement device with one or more vehicles (2) for passengers, a guide (3) with an acceleration section (11) and a subsequent free-travelling section (12), and a drive device (13) for the vehicles (2), the drive device (13) being designed as a catapult drive (22) with a motor-driven traction means (20) and a carry-along mechanism (14) for the vehicle (2), **characterized in that** the catapult drive (22) has one or more hydraulic motors (24) designed as a rotating drive.

2. Amusement device according to Claim 1, **characterized in that** the catapult drive (22) is designed as a high-performance drive for high accelerations and travelling speeds of the vehicles (2).

3. Amusement device according to Claim 1 or 2, **characterized in that** the carry-along mechanism (14) is guided (16) and is provided for releasable or fixed connection to the vehicle (2).

4. Amusement device according to Claim 1, 2 or 3, **characterized in that** the catapult drive (22) is designed as a revolving drive or as a winding drive for the traction means (20).

5. Amusement device according to one of the preceding claims, **characterized in that** the traction means (20) is designed as a flexible multicable arrangement (21) which can be loaded in tension and has a plurality of cable strands, or as a belt-like hauling band.

6. Amusement device according to one of the preceding claims, **characterized in that** the catapult drive (22) is designed in a manner such that it can be reversed.

7. Amusement device according to one of the preceding claims, **characterized in that** the catapult drive (22) has at least one traction cable (43, 44) and a tensioning cable (19) which are fastened to the carry-along mechanism (14) at opposite points.

8. Amusement device according to one of the preceding claims, **characterized in that** the catapult drive (22) has a common, driven (24) cable drum (27), for two traction cables (43, 44) and the tensioning cable (19), with separate winding regions (28, 29, 45), the traction cables (43, 44) and the tensioning cable (19) having opposite winding directions, and the tensioning cable (19) being guided over a return pulley (26) positioned at a distance.

9. Amusement device according to one of the preceding claims, **characterized in that** the winding regions (28, 29) of the traction cables (43, 44) have groove-type guides (46, 47) having an opposed helical shape.

10. Amusement device according to one of the preceding claims, **characterized in that** the winding region (45) of the tensioning cable (19) has a groove-type guide (48) which corresponds in shape and pitch to an adjacent groove-type guide (46) of a traction cable (43) and merges into the said groove-type guide.

11. Amusement device according to one of the preceding claims, **characterized in that** a braking mechanism (18) is provided for the carry-along mechanism (14).

12. Amusement device according to one of the preceding claims, **characterized in that** the carry-along mechanism (14) has a hauling carriage (15) with a movable catch (17) which can be brought from a rear guide slot on the vehicle (2) into a raised docking position and, after the vehicle (2) is detached, drops by the force of gravity into a lowered rest position.

13. Amusement device according to one of the preceding claims, **characterized in that** the catapult drive (22) has a cable tensioner (23) with a tensioning drive (30).

14. Amusement device according to one of the preceding claims, **characterized in that** the catapult drive (22) has a hydraulic supply (31) with a tensible hydraulic accumulator (32), a line and valve arrangement (41, 42), and a storage container (38), and has one or more pumps (39).

15. Amusement device according to one of the preceding claims, **characterized in that** the hydraulic accumulator (32) is designed as a piston accumulator which is connected on the gas side to an external gas pressure accumulator (35).

16. Amusement device according to one of the preceding claims, **characterized in that** the hydraulic accumulator (32) is designed as a bubble accumulator or as a spring accumulator.

## Revendications

1. Attraction foraine comportant un ou plusieurs véhicules (2) pour des passagers, un guide (3) comprenant un parcours (11) d'accélération suivi d'un parcours (12) de marche en roue libre, et un dispositif (13) d'entraînement pour les véhicules (2), le dispositif (13) d'entraînement étant conçu comme entraînement (22) de catapultage comprenant un moyen (20) de traction entraîné par moteur et un équipement (14) entraîneur pour le véhicule (2), **caractérisée en ce que** l'entraînement (22) de catapultage comprend un ou plusieurs moteurs (24) hydrauliques conçus comme entraînement rotatif.

2. Attraction foraine suivant la revendication 1, **caractérisée en ce que** l'entraînement (22) de catapultage est conçu comme entraînement à hautes performances pour des accélérations et des vitesses de marche élevées des véhicules (2).

3. Attraction foraine suivant la revendication 1 ou 2, **caractérisée en ce que** l'équipement (14) entraîneur est guidé (16) et est prévu pour une liaison fixe ou amovible avec le véhicule (2).

4. Attraction foraine suivant la revendication 1, 2 ou 3, **caractérisée en ce que** l'entraînement (22) de catapultage est conçu comme entraînement en circulation ou comme entraînement par enroulement pour le moyen (20) de traction.

5. Attraction foraine suivant l'une des revendications précédentes, **caractérisée en ce que** le moyen (20) de traction est réalisé sous forme d'ensemble (21) de câble multiple souple et pouvant être sollicité en traction, comportant plusieurs brins de câble, ou sous forme de bande de remorquage du genre courroie.

6. Attraction foraine suivant l'une des revendications précédentes, **caractérisée en ce que** l'entraînement (22) de catapultage est conçu réversible.

7. Attraction foraine suivant l'une des revendications précédentes, **caractérisée en ce que** l'entraînement (22) de catapultage comprend au moins un câble (43, 44) de traction et un câble (19) de tension, qui sont fixés en des points opposés sur l'équipement (14) entraîneur.

8. Attraction foraine suivant l'une des revendications précédentes, **caractérisée en ce que** l'entraînement (22) de catapultage comprend un tambour (27) de câble entraîné (24) commun ayant des zones (28, 29, 45) d'enroulement séparées pour deux câbles (43, 44) de traction et pour le câble (19) de tension, les câbles (43, 44) de traction et le câble (19) de tension ayant des directions d'enroulement opposées et le câble (19) de tension étant dirigé sur une poulie (26) distante de renvoi.

9. Attraction foraine suivant l'une des revendications précédentes, **caractérisée en ce que** les zones (28, 29) d'enroulement des câbles (43, 44) de traction possèdent des guides (46, 47) rainurés ayant des formes d'hélice s'étendant en sens contraires.

10. Attraction foraine suivant l'une des revendications précédentes, **caractérisée en ce que** la zone (45) d'enroulement du câble (19) de tension possède un guide (48) rainuré qui correspond dans sa forme et sa pente à un guide (48) rainuré voisin d'un câble (43) de traction et se raccorde à ce dernier.

11. Attraction foraine suivant l'une des revendications précédentes, **caractérisée en ce qu'**un équipement (18) de freinage est prévu pour l'équipement (14) entraîneur.

12. Attraction foraine suivant l'une des revendications précédentes, **caractérisée en ce que** l'équipement (14) entraîneur comprend un chariot (15) de remorquage doté d'un cliquet (17) mobile qui peut être amené par une coulisse arrière prévue sur le véhicule (2) dans une position d'amarrage relevée, et qui tombe sous l'action de la gravité dans une position de repos abaissée à la suite du détachement du véhicule (2).

13. Attraction foraine suivant l'une des revendications précédentes, **caractérisée en ce que** l'entraînement (22) de catapultage comprend un tendeur (23) de câble doté d'un entraînement (30) de tension.

14. Attraction foraine suivant l'une des revendications précédentes, **caractérisée en ce que** l'entraînement (22) de catapultage comprend une alimentation (31) hydraulique dotée d'un accumulateur (32) hydraulique pouvant être comprimé, d'un ensemble (41, 42) de distributeurs et de conduites, d'un réservoir (38) de stockage et d'une ou plusieurs pompes (39).

15. Attraction foraine suivant l'une des revendications précédentes, **caractérisée en ce que** l'accumulateur (32) hydraulique est conçu comme accumulateur à piston, qui est relié côté gaz à un accumulateur (35) externe de gaz sous pression.

16. Attraction foraine suivant l'une des revendications précédentes, **caractérisée en ce que** l'accumulateur (32) hydraulique est conçu comme accumulateur à bulles ou comme accumulateur à ressort.
